# EUROPÄISCHE PATENTSCHRIFT

(11) **EP 3 330 195 B1**
(45) Veröffentlichungstag und Bekanntmachung des Hinweises auf die Patenterteilung: **02.09.2020**
(21) Anmeldenummer: 17001885.7
(22) Anmeldetag: 17.11.2017
(51) Int. Cl.: B65B 35/54, B65B 5/06, B65B 5/10

(54) **VERFAHREN UND VORRICHTUNG ZUM BEFÜLLEN EINES BEHÄLTERS MIT PRODUKTEN**
DEVICE AND METHOD FOR FILLING A CONTAINER WITH PRODUCTS
DISPOSITIF ET PROCÉDÉ DE REMPLISSAGE D'UN RÉCIPIENT AVEC DES PRODUITS

(30) Priorität: 02.12.2016 DE 102016014333
(43) Veröffentlichungstag der Anmeldung: 06.06.2018
(73) Patentinhaber: Focke & Co. (GmbH & Co. KG), 27283 Verden (DE)
(72) Erfinder: Schmidt, Dennis, 26810 Westoverledingen (DE); Sachs, Frank, 26683 Saterland (DE); Bohlen, Mimke, 26629 Großefehn (DE)
(74) Vertreter: Ellberg, Nils

(56) Entgegenhaltungen:
- DE-A1-102008 010 432
- US-A- 4 864 801

## Beschreibung

Die Erfindung betrifft ein Verfahren zum Befüllen eines Behälters, insbesondere eines Kartons, mit Produkten, insbesondere Packungen, gemäß dem Oberbegriff des Anspruchs 1.

Ferner betrifft die Erfindung eine entsprechende Vorrichtung gemäß dem Oberbegriff des Anspruchs 6.

Aus der Praxis sind eine Vielzahl derartiger Verfahren und Vorrichtungen bekannt (z.B. DE 10 2008 010 432 A1 und US 4,864,801). Ein Nachteil derartiger Lösungen besteht insbesondere in der Komplexität und dem Platzbedarf bekannter Lösungen.

Hiervon ausgehend liegt der Erfindung die Aufgabe zu Grunde Verfahren und Vorrichtungen der eingangs genannten Art weiterzuentwickeln, insbesondere hinsichtlich eines gering(er)en Platzbedarfs.

Ein Verfahren zur Lösung dieser Aufgabe weist die Merkmale des Anspruchs 1 auf. Es hat sich überraschend gezeigt, dass eine derartige Lösung einen geringen Platzbedarf aufweist.

Gemäß einer bevorzugten Weiterentwicklung kann vorgesehen sein, dass der Behälter der Handhabungseinrichtung vorzugsweise unbefüllt zugeführt und von dieser übernommen und anschließend in eine zum Befüllen mit Produkten geeignete Relativstellung bewegt, insbesondere geschwenkt, wird, und dass danach der Behälter mit Produkten, vorzugsweise mit Gruppen von Produkten, befüllt wird, und dass danach der befüllte Behälter in einer zum Verschließen des Behälters geeignete Relativstellung bewegt, insbesondere geschwenkt, wird, vorzugsweise in die ursprüngliche Relativstellung bei der Zuführung des Behälters zur Handhabungseinrichtung, und dass danach der Behälter verschlossen wird.

Es ist vorgesehen, dass die Behälter im Bereich der aufrechten Transportstrecke durch Kartongreifer gehandhabt werden, die entlang von zwei in einer gleichen Ebene angeordneten Linearachsen bewegt werden, wobei die Kartongreifer zu unterschiedlichen Seiten aus der Ebene der Linearachsen herausgeschwenkt werden, sodass die Kartongreifer aneinander ohne Kollision der jeweiligen Behälter vorbeibewegt werden können.

Vorzugsweise wird derart vorgegangen, dass die Produkte einzeln und mit Abstand zueinander auf dem dritten Förderer zugeführt und danach zu einer Gruppe zusammengestellt und in einen Behälter eingeschoben werden, wobei vorzugsweise eine Gruppe von Produkten einer Lage von Produkten im Behälter entspricht, und wobei vorzugsweise die Produkte von dem dritten Förderer an einen Gruppierförderer übergeben werden, auf dem die Produkte zu einer Gruppe zusammengestellt werden, wobei der Gruppierförderer quer zum dritten Förderer gerichtet verläuft, und wobei die Gruppe von Produkten quer zur Transportrichtung des Gruppierförderers und parallel zur Transportrichtung des dritten Förderers von diesem ab- und in den Behälter eingeschoben wird.

Ferner kann vorgesehen sein, dass der befüllte Karton vom Kartongreifer abgesetzt und dann quer zur Transportrichtung des zweiten Förderers auf den zweiten Förderer abgeschoben wird.

Eine erfindungsgemäße Vorrichtung weist die Merkmale des Anspruchs 6 auf.

Eine weitere Besonderheit kann darin bestehen, dass die Handhabungseinrichtung in Transportrichtung des zweiten Förderers längsverschieblich gelagert ist, um die Vorrichtung an die Handhabung unterschiedlich großer Behälter anzupassen.

Ebenso kann die Längserstreckung des ersten Förderers in Richtung der Handhabungseinrichtung veränderbar sein, insbesondere durch ein teleskopisch ein- bzw. ausfahrbares Ende des ersten Förderers, um die Vorrichtung an die Handhabung unterschiedlich großer Behälter anzupassen.

Weiterhin kann vorgesehen sein, dass der erste Förderer zum Zuführen des Behälters zur Handhabungseinrichtung und der zweite Förderer zum Abtransport des befüllten Behälters im Anschluss an die Handhabungseinrichtung auf unterschiedlichen horizontalen Ebenen, insbesondere im Wesentlichen übereinander, angeordnet sind, wobei vorzugsweise vorgesehen ist, dass die Transportrichtung der beiden Förderer voneinander abweichend ist.

Eine weitere Besonderheit kann darin bestehen, dass zwischen dem dritten Förderer und der Handhabungseinrichtung und zwischen der Handhabungseinrichtung und dem zweiten Förderer jeweils eine (kurze) Quertransportstrecke angeordnet ist, deren Transportrichtung jeweils quer zur Transportrichtung des ersten Förderers, des zweiten Förderers und des dritten Förderers gerichtet verläuft.

Bevorzugte Ausführungsbeispiele der Erfindung werden nachfolgend anhand der Zeichnung erläutert. In dieser zeigen:
- Fig. 1: eine Vorrichtung zum Befüllen von Behältern mit Produkten in räumlicher schematischer Darstellung,
- Fig. 2: die Vorrichtung gemäß Fig. 1 in einer Seitenansicht entsprechend Pfeil II in Fig. 1,
- Fig. 3 und 4: eine Einzelheit der Vorrichtung im Bereich III gemäß Fig. 2 in vergrößertem Maßstab, während aufeinanderfolgender Phasen der Befüllung,
- Fig. 5: eine Draufsicht auf die Vorrichtung,
- Fig. 6: ein zweites Ausführungsbeispiel einer Vorrichtung in einer Darstellung analog zu Fig. 3 und 4, und
- Fig. 7: eine Variante der Vorrichtung in einer Darstellung analog zu Fig. 6.

Die in der Zeichnung gezeigten Ausführungsbeispiele befassen sich mit der Befüllung von Packungen in Kartons. Da die Erfindung jedoch nicht nur auf Packungen beschränkt ist, wird nachfolgend der allgemeine Begriff Produkt 10 benutzt. Entsprechend wird nachfolgend auf Behälter 11 Bezug genommen, statt auf Kartons.

Die Behälter 11 werden entlang eines ersten Förderers 12 transportiert und einer Handhabungseinrichtung 13 zugeführt. Im Bereich der Handhabungseinrichtung 13 werden die Behälter 11 mit Produkten 10 befüllt.

Der Transport der Behälter 11 auf dem ersten Förderer 12 erfolgt leer bzw. unbefüllt. Im vorliegenden Ausführungsbeispiel werden die Behälter 11 stehend auf dem ersten Förderer 12 transportiert, also mit geöffneter Oberseite, über die die Befüllung erfolgt.

In der Handhabungseinrichtung 13 werden die Behälter 11 von Kartongreifern 14, 15 erfasst. Vorzugsweise wird ein Behälter 11 von einem Kartongreifer 14, 15 gehalten. Denkbar ist auch, dass mehrere Behälter 11, beispielsweise zwei Behälter 11, von einem Kartongreifer 14, 15 gehalten werden.

Im gezeigten Ausführungsbeispiel sind im Bereich der Handhabungseinrichtung 13 zwei Kartongreifer 14, 15 vorgesehen, die entlang jeweils einer eigenen Linearachse 16, 17 in aufrechter Richtung auf- und abbewegbar sind. Zudem sind die Kartongreifer 14, 15 verschwenk- bzw. verdrehbar gelagert.

Nachdem ein Behälter 11 (oder mehrere Behälter 11) von einem Kartongreifer 14, 15 erfasst wurde, wird der Behälter 11 zunächst um etwa 90° gedreht bzw. verschwenkt, sodass die offene Seite des Behälters 11 seitwärts weist, um den Behälter 11 entsprechend zu befüllen.

Nach dem Befüllen (dieser Vorgang wird nachfolgend noch im Detail beschrieben), wird der befüllte Behälter 11 mit dem Kartongreifer 14, 15 entlang der Linearachse 16, 17 abwärts bewegt, zurückgedreht bzw. -geschwenkt und abgesetzt. Danach wird der befüllte Behälter 11 auf einem zweiten Förderer 18 abtransportiert und verschlossen.

Die Produkte 10 werden auf einem dritten Förderer 19 in Richtung der Handhabungseinrichtung 13 zugeführt. Bevor die Produkte 10 die Handhabungseinrichtung 13 erreichen, werden die Produkte 10 zunächst auf einem Gruppierförderer 20 zu Gruppen 21 von Produkten 10 zusammengestellt, die dann in der Handhabungseinrichtung 13 in den Behälter 11 eingefüllt werden.

Nach dem Bilden einer Gruppe 21 wird diese in Längsrichtung des Gruppierförderers 20 seitlich verschoben und mittels eines Schiebers 22 in den Behälter 11 eingeführt. In der Regel wird eine Gruppe 21 von Produkten 10 einer Lage im Behälter 11 entsprechen, sodass der Behälter 11 nach dem Zuführen einer Gruppe 21 etwas abgesenkt und die nächste Gruppe 21 zugeführt wird. Dies wird solange wiederholt, bis im Behälter 11 die vorgesehene Füllmenge erreicht ist.

Eine erste Besonderheit besteht hinsichtlich der Anordnung der Förderer 12, 18, 19. Diese sind in (geringfügig versetzten) parallelen, vertikalen Ebenen angeordnet, sodass die gesamte Vorrichtung eine eher schmale, längliche Ausrichtung hat bzw. eine entsprechende Stellfläche benötigt.

Ferner sind die Förderer 12, 18 in übereinander angeordneten horizontalen Ebenen angeordnet, wodurch ebenfalls Platz gespart wird.

Im Wesentlichen der gesamte Transport der Behälter 11, Produkten 10 oder Gruppen 21 erfolgt in den parallelen, vertikalen Ebenen. Nur im Bereich des Gruppierförderers 20 und bei der Zuführung der befüllten Behälter 11 zum zweiten Förderer 18 sind kurze Transportstrecken in Querrichtung vorgesehen. Beispielsweise ohne derartige Quertransporte könnten die Förderer 12, 18, 19 auch (im Wesentlichen) in der gleichen vertikalen Ebene angeordnet sein.

In konstruktiver Hinsicht ist im Bereich des dritten Förderers 19 auf folgende Besonderheiten hinzuweisen:
- Bevor die Produkte 10 den Gruppierförderer 20 erreichen, werden diese im Bereich eines schrägen Förderbandes 23 gekippt,
- Im Bereich des Gruppierförderers 20 werden die Produkte 10 in Fächer eines Fächerbandes 24 eingeschoben,
- Das Fächerband 24 ist zweizügig ausgebildet, sodass eine Gruppe 21 von Produkten 10 zusammengestellt werden kann, während eine andere Gruppe 21 bereits zum Abschieben in den Behälter 11 bereitgestellt wird,
- Der Schieber 22 ist an einer etwa horizontalen Linearachse 25 verschieblich gelagert,
- Beim Einschieben der Gruppen 21 in den Behälter 11 kommt ein Einführtrichter 30 zum Einsatz, der in den Behälter 11 eingeführt wird.

Im Bereich des zweiten Förderers 18 sind insbesondere folgende Besonderheiten gegeben:
- Mittels eines oder mehrerer Verschlussorgane 26 sowie einer Weiche 27 werden Faltlappen des Behälters 11 verschlossen,
- Danach wird die Oberseite des Behälters 11 mit einem Tape 28 fixiert,
- Der Transport des gefüllten Behälters 11 erfolgt im Bereich des Verschlussorgans 26 sowie der Weiche 27 mittels seitlich an den Behältern 11 anliegenden Fördergurten 29.

Im Bereich der Handhabungseinrichtung 13 sind insbesondere folgende Besonderheiten gegeben:
- Die beiden Linearachsen 16, 17 sind an unterschiedlichen Seiten der Förderbahn der leeren Behälter 11 und der Gruppen 21 angeordnet, wobei die Behälter 11 abwechselnd von einem Kartongreifer 14 an der Linearachse 16 und einem Kartongreifer 15 an der Linearachse 17 gehandhabt werden,
- Durch das Verschwenken der Behälter 11 können die Kartongreifer 14, 15 aneinander vorbeibewegt werden (Fig. 4),
- Während ein Behälter 11 zum Befüllen mit Produkten 10 geschwenkt wird, wird ein vorauslaufender Behälter 11 zurückgeschwenkt (Fig. 4),
- Die Kartongreifer 14, 15 halten die Behälter 11 mittels Unterdruck,
- Mittels eines Querschiebers 32 wird der befüllte Behälter 11 auf den dritten Förderer 18 abgeschoben.

Fig. 6 bezieht sich auf eine vorteilhafte Variante der Vorrichtung im Hinblick auf eine Anpassung zur Handhabung unterschiedlich großer Behälter 11. Zu diesem Zweck ist einerseits vorgesehen, dass die beiden Linearachsen 16, 17 zusammen in horizontaler Ebene seitlich verschoben werden können, um den Abstand zum Schieber 22 zu verringern oder zu vergrößern, wenn sich die Größe der Behälter 11 ändert. Im vorliegenden Fall sind die Linearachsen 16, 17 über eine weitere Linearachse 33 verschieblich gelagert. Zudem ist ein der Handhabungseinrichtung zugewandtes Ende 31 des ersten Förderers 12 teleskopierbar, um an die Position der Linearachsen 16, 17 bzw. der Handhabungseinrichtung 13 angepasst zu werden.

Eine weitere vorteilhafte Variante der Vorrichtung ist in Fig. 7 gezeigt. Dort kommt statt eines Schiebers 22 zum Zuführen der Produkte 10 in den Behälter 11 ein Pick-and-Place-Einheit 34 zum Einsatz. Die Einheit 34 verfügt über einen vorzugsweise pneumatisch arbeitenden Greifkopf 35 zum Aufnehmen von Produkten 10 und zum Absetzen derselben im Behälter 11. Denkbar sind natürlich auch mechanisch arbeitende Einheiten 34 oder Kombinationen. Ferner verfügt die Einheit 34 über einen Antrieb 36 zum Drehen der Einheit 34 um eine horizontale Achse zwischen einer Aufnahmestellung und einer Abgabestellung. Schließlich verfügt die Einheit 34 über eine Linearachse 37, mit deren Hilfe der Greifkopf 35 ein- bzw. ausgefahren werden kann.

Im Betrieb werden die Produkte 10 wie beschrieben dem Einführtrichter 30 oder einer anderen Plattform zugeführt und bereitgehalten. Zum Abschub vom Gruppierförderer 20 kann dabei ein Schieber 22 wie in Fig. 6 dienen, der die Produkte 10 jedoch nicht bis in den Behälter 11 schiebt, sondern nur in den Arbeitsbereich der Einheit 34. Denkbar ist jedoch auch ein Verzicht auf einen solchen Schieber 22 und z.B. eine Aufnahme der Produkte 10 direkt am bzw. vom Gruppierförderer 20. In der in Fig. 7 mit gestrichelten Linien dargestellten Aufnahmestellung ist die Einheit 34 im Wesentlichen vertikal orientiert, mit eingezogenem Greifkopf 35, der das Produkt 10 von oben erfasst und aufnimmt. Danach wird die Einheit 34 mit dem Antrieb 36 in die Abgabestellung gedreht und das Produkt durch Ausfahren des Greifkopfes 35 mittels der Linearachse 37 in den Behälter 11 eingeführt und dort schließlich abgelegt. Der Behälter 11 wird mittels des Kartongreifer 14 schräg bereitgehalten, vorzugsweise entsprechend der Schrägstellung der Einheit 34, beispielsweise in 45°. Die Befüllung des Behälters 11 wird durch erneutes Aufnehmen und Absetzen von Produkten 10 wiederholt. Schließlich wird der Behälter 11 wie beschrieben abtransportiert.

**Bezugszeichenliste:**

| | | | |
|---|---|---|---|
| 10 | Produkt | 36 | Antrieb |
| 11 | Behälter | 37 | Linearachse |
| 12 | erster Förderer | | |
| 13 | Handhabungseinrichtung | | |
| 14 | Kartongreifer | | |
| 15 | Kartongreifer | | |
| 16 | Linearachse | | |
| 17 | Linearachse | | |
| 18 | zweiter Förderer | | |
| 19 | dritter Förderer | | |
| 20 | Gruppierförderer | | |
| 21 | Gruppe | | |
| 22 | Schieber | | |
| 23 | Förderband | | |
| 24 | Fächerband | | |
| 25 | Linearachse | | |
| 26 | Verschlussorgan | | |
| 27 | Weiche | | |
| 28 | Tape | | |
| 29 | Fördergurt | | |
| 30 | Einführtrichter | | |
| 31 | Ende | | |
| 32 | Querschieber | | |
| 33 | Linearachse | | |
| 34 | Pick-and-Place-Einheit | | |
| 35 | Greifkopf | | |

## Patentansprüche

1. Verfahren zum Befüllen eines Behälters (11), insbesondere eines Kartons, mit Produkten (10), insbesondere Packungen, wobei die Produkte (10) nacheinander in den Behälter (11) eingeführt und in einer geordneten Formation abgesetzt werden, und wobei der Behälter (11) zum Befüllen mit Produkten (10) durch eine Handhabungseinrichtung (13) bereitgehalten wird, und wobei die Behälter (11) mittels eines ersten Förderers (12) der Handhabungseinrichtung (13) zugeführt werden, und wobei die befüllten Behälter (11) im Anschluss an die Handhabungseinrichtung (13) mittels eines zweiten Förderers (18) abtransportiert werden, und wobei die Produkte (10) der Handhabungseinrichtung (13) mittels eines dritten Förderers (19) zugeführt werden, und wobei der Produktfluss im Bereich der Förderer (12, 18, 19) durch entsprechende Anordnung und Ausrichtung derselben in einer im Wesentlichen gemeinsamen vertikalen Ebene oder in zueinander parallelen vertikalen Ebenen verläuft, und wobei die Zufuhr des Behälters (11) zur Handhabungseinrichtung (13) auf dem ersten Förderer (12) und der Abtransport des befüllten Behälters (11) im Anschluss an die Handhabungseinrichtung (13) auf dem zweiten Förderer (18) auf unterschiedlichen horizontalen Ebenen erfolgt, insbesondere erfolgt die Zufuhr oberhalb des Abtransports, und wobei die Zufuhr der Produkte (10) auf dem dritten Förderer (19) und der Abtransport des befüllten Behälters (11) im Anschluss an die Handhabungseinrichtung (13) auf dem zweiten Förderer (18) in der gleichen Richtung erfolgt, und wobei zwischen dem ersten Förderer (12) und dem zweiten Förderer (18) eine aufrechte Transportstrecke verläuft, entlang derer die zu befüllenden bzw. befüllten Behälter (11) in Richtung des zweiten Förderers (18) transportiert werden, wobei im Bereich der aufrechten Transportstrecke mehrere, vorzugsweise zwei, Behälter (11) gleichzeitig gehandhabt werden, derart, dass während ein Behälter (11) in die Transportstrecke eingeführt wird ein bereits befüllter Behälter (11) aus der Transportstrecke ausgeschleust wird, **dadurch gekennzeichnet, dass** die Zufuhr des Behälters (11) zur Handhabungseinrichtung (13) auf dem ersten Förderer (12) und der Abtransport des befüllten Behälters (11) im Anschluss an die Handhabungseinrichtung (13) auf dem zweiten Förderer (18) in unterschiedlichen, entgegengerichteten Richtungen erfolgt, und dass die Behälter (11) im Bereich der aufrechten Transportstrecke durch Kartongreifer (14, 15) gehandhabt werden, die entlang von zwei in einer gleichen aufrechten Ebene angeordneten aufrechten Linearachsen (16, 17) bewegt werden, wobei die Kartongreifer (14, 15) zu unterschiedlichen Seiten aus der Ebene der Linearachsen (16, 17) herausgeschwenkt werden, sodass die Kartongreifer (14, 15) aneinander ohne Kollision der jeweiligen Behälter (11) vorbeibewegt werden können.

2. Verfahren nach Anspruch 1, **dadurch gekennzeichnet, dass** der Behälter (11) der Handhabungseinrichtung (13) vorzugsweise unbefüllt zugeführt und von dieser übernommen und anschließend in eine zum Befüllen mit Produkten (10) geeignete Relativstellung bewegt, insbesondere geschwenkt, wird, und dass danach der Behälter (11) mit Produkten (10), vorzugsweise mit Gruppen (21) von Produkten (10), befüllt wird, und dass danach der befüllte Behälter (11) in einer zum Verschließen des Behälters (11) geeignete Relativstellung bewegt, insbesondere geschwenkt, wird, vorzugsweise in die ursprüngliche Relativstellung bei der Zuführung des Behälters (11) zur Handhabungseinrichtung (13), und dass danach der Behälter (11) verschlossen wird.

3. Verfahren nach Anspruch 2 oder einem der anderen vorhergehenden Ansprüche, **dadurch gekennzeichnet, dass** die Behälter (11) zum Befüllen mit Produkten (10) um etwa 90° geschwenkt werden, und dass die Behälter (11) nach dem Befüllen mit Produkten (10) um etwa 90° zurückgeschwenkt werden.

4. Verfahren nach Anspruch 1 oder einem der anderen vorhergehenden Ansprüche, **dadurch gekennzeichnet, dass** die Produkte (10) einzeln und mit Abstand zueinander auf dem dritten Förderer (19) zugeführt und danach zu einer Gruppe (21) zusammengestellt und in einen Behälter (11) eingeschoben werden, wobei vorzugsweise eine Gruppe (21) von Produkten (10) einer Lage von Produkten (10) im Behälter (11) entspricht, und wobei vorzugsweise die Produkte (10) von dem dritten Förderer (19) an einen Gruppierförderer (20) übergeben werden, auf dem die Produkte (10) zu einer Gruppe (21) zusammengestellt werden, wobei der Gruppierförderer (20) quer zum dritten Förderer (19) gerichtet verläuft, und wobei die Gruppe (21) von Produkten (10) quer zur Transportrichtung des Gruppierförderers (20) und parallel zur Transportrichtung des dritten Förderers (19) von diesem ab- und in den Behälter (11) eingeschoben wird.

5. Verfahren nach Anspruch 1 oder einem der anderen vorhergehenden Ansprüche, **dadurch gekennzeichnet, dass** der befüllte Behälter (11) vom Kartongreifer (14, 15) abgesetzt und dann quer zur Transportrichtung des zweiten Förderers (18) auf den zweiten Förderer (18) abgeschoben wird.

6. Vorrichtung zum Befüllen eines Behälters (11), insbesondere eines Kartons, mit Produkten (10), insbesondere Packungen, mit einer Handhabungseinrichtung (13) zum Bereithalten des Behälters (11) zum Befüllen mit Produkten (10), und mit einem ersten Förderer (12) zum Zuführen des Behälters (11) zur Handhabungseinrichtung (13), und mit einem zweiten Förderer (18) zum Abtransport der befüllten Behälter (11) im Anschluss an die Handhabungseinrichtung (13), und mit einem dritten Förderer (19) zum Zuführen der Produkte (10) zur Handhabungseinrichtung (13), und wobei der Produktfluss im Bereich der Förderer (12, 18, 19) durch entsprechende Anordnung und Ausrichtung derselben in einer im Wesentlichen gemeinsamen vertikalen Ebene oder in zueinander parallelen vertikalen Ebenen verläuft und wobei die Vorrichtung dazu eingerichtet ist, dass die Zufuhr des Behälters (11) zur Handhabungseinrichtung (13) auf dem ersten Förderer (12) und der Abtransport des befüllten Behälters (11) im Anschluss an die Handhabungseinrichtung (13) auf dem zweiten Förderer (18) auf unterschiedlichen horizontalen Ebenen erfolgt, insbesondere die Zufuhr oberhalb des Abtransports, und dass die Zufuhr der Produkte (10) auf dem dritten Förderer (19) und der Abtransport des befüllten Behälters (11) im Anschluss an die Handhabungseinrichtung (13) auf dem zweiten Förderer (18) in der gleichen Richtung erfolgt, und wobei im Bereich der Handhabungseinrichtung (13) mehrere Kartongreifer (14, 15) zum Handhaben jeweils wenigstens eines Behälters (11) vorgesehen sind, **dadurch gekennzeichnet, dass** die Vorrichtung dazu eingerichtet ist, dass die Zufuhr des Behälters (11) zur Handhabungseinrichtung (13) auf dem ersten Förderer (12) und der Abtransport des befüllten Behälters (11) im Anschluss an die Handhabungseinrichtung (13) auf dem zweiten Förderer (18) in unterschiedlichen, entgegengerichteten Richtungen erfolgt, und dass die Kartongreifer (14, 15) jeweils entlang einer aufrechten Linearachse (16, 17) auf- und abbewegbar sind, und wobei die Linearachsen (16, 17) in einer gleichen aufrechten Ebene angeordnet sind, und wobei die Kartongreifer (14, 15) dazu eingerichtet sind, die Behälter (11) gegenüber der Ebene zu verschwenken, um zu ermöglichen, dass die Kartongreifer (14, 15) mit den Behältern (11) aneinander vorbeibewegbar sind.

7. Vorrichtung nach Anspruch 6 oder einem der anderen vorhergehenden Ansprüche, **dadurch gekennzeichnet, dass** die Handhabungseinrichtung (13) in Transportrichtung des zweiten Förderers (18) längsverschieblich gelagert ist, um die Vorrichtung an die Handhabung unterschiedlich großer Behälter (11) anpassbar zu machen.

8. Vorrichtung nach Anspruch 6 oder einem der anderen vorhergehenden Ansprüche, **dadurch gekennzeichnet, dass** die Längserstreckung des ersten Förderers (12) in Richtung der Handhabungseinrichtung (13) veränderbar ist, insbesondere durch ein teleskopisch ein- bzw. ausfahrbares Ende (31) des ersten Förderers (12), um die Vorrichtung an die Handhabung unterschiedlich großer Behälter (11) anzupassen.

9. Vorrichtung nach Anspruch 6 oder einem der anderen vorhergehenden Ansprüche, **dadurch gekennzeichnet, dass** der erste Förderer (12) zum Zuführen des Behälters (11) zur Handhabungseinrichtung (13) und der zweite Förderer (18) zum Abtransport des befüllten Behälters (11) im Anschluss an die Handhabungseinrichtung (13) auf unterschiedlichen horizontalen Ebenen, insbesondere im Wesentlichen übereinander, angeordnet sind, wobei vorzugsweise vorgesehen ist, dass die Transportrichtung der beiden Förderer (12, 18) voneinander abweichend ist.

10. Vorrichtung nach Anspruch 6 oder einem der anderen vorhergehenden Ansprüche, **dadurch gekennzeichnet, dass** zwischen dem dritten Förderer (19) und der Handhabungseinrichtung (13) und zwischen der Handhabungseinrichtung (13) und dem zweiten Förderer (18) jeweils eine (kurze) Quertransportstrecke angeordnet ist, deren Transportrichtung jeweils quer zur Transportrichtung des ersten Förderers (12), des zweiten Förderers (18) und des dritten Förderers (19) gerichtet verläuft.

## Claims

1. Method for filling a container (11), in particular a box, with products (10), in particular packs, wherein the products (10) are introduced into the container (11) one after the other and set down in an ordered formation, and wherein the container (11), in order to be filled with products (10), is supplied by a handling device (13), and wherein the containers (11) are fed to the handling device (13) by means of a first conveyor (12), and wherein the filled containers (11), following the handling device (13), are removed by means of a second conveyor (18), and wherein the products (10) are fed to the handling device (13) by means a third conveyor (19), and wherein the product flowing in the region of the conveyors (12, 18, 19), as a result of appropriate arrangement and orientation of the same, runs in an essentially common vertical plane or in parallel vertical planes, and wherein the feeding of the container (11) to the handling device (13) on the first conveyor (12) and the removal of the filled container (11), following the handling device (13), on the second conveyor (18) take place on different horizontal planes, in particular the feeding operation takes place above the removal operation, and wherein the feeding of the products (10) on the third conveyor (19) and the removal of the filled container (11), following the handling device (13), on the second conveyor (18) take place in the same direction, and wherein an upright transporting route runs between the first conveyor (12) and the second conveyor (18), the containers (11) which are to be filled or have been filled being transported along a transporting route in the direction of the second conveyor (18), wherein a plurality of, preferably two, containers (11) are handled simultaneously in the region of the upright transporting route such that while one container (11) is introduced into the transporting route an already filled container (11) is ejected from the transporting route, **characterized in that** the feeding of the container (11) to the handling device (13) on the first conveyor (12) and the removal of the filled container (11), following the handling device (13), on the second conveyor (18) take place in different, opposite directions, and **in that**, in the region of the upright transporting route, the containers (11) are handled by box grippers (14, 15), which are removed along two upright linear spindles (16, 17) arranged in the same upright plane, wherein the box grippers (14, 15) are pivoted out of the plane of the linear spindles (16, 17) on either side, and therefore the box grippers (14, 15) can be moved past one another without the respective containers (11) colliding.

2. Method according to Claim 1, **characterized in that** the container (11) is fed to the handling device (13), and received by the same, preferably in an unfilled state and then is moved, in particular pivoted, into a relative position which is suitable in order to be filled with products (10), and **in that**, thereafter, the container (11) is filled with products (10), preferably with groups (21) of products (10), and **in that**, thereafter, the filled container (11) is moved, in particular pivoted, into a relative position which is suitable in order for the container (11) to be closed, preferably into the original relative position for the feeding of the container (11) to the handling device (13), and **in that**, thereafter, the container (11) is closed.

3. Method according to Claim 2 or one of the other preceding claims, **characterized in that** the containers (11), in order to be filled with products (10), are pivoted through approximately 90°, and **in that**, once filled with products (10), the containers (11) are pivoted back through approximately 90°.

4. Method according to Claim 1 or one of the other preceding claims, **characterized in that** the products (10) are filled individually and at a distance apart from one another on the third conveyor (19) and, thereafter, are combined to form a group (21) and are pushed into a container (11), wherein preferably a group (21) of products (10) corresponds to a layer of products (10) in the container (11), and wherein preferably the products (10) are transferred from the third conveyor (19) to a grouping conveyor (20), on which the products (10) are combined to form a group (21), wherein the grouping conveyor (20) runs in the direction transverse to the third conveyor (19), and wherein the group (21) of products (10) is pushed off the container (11), and into the same, in a direction transverse to the transporting direction of the grouping conveyor (20) and parallel to the transporting direction of the third conveyor (19) .

5. Method according to Claim 1 or one of the other preceding claims, **characterized in that** the filled container (11) is set down by the box gripper (14, 15) and then pushed off onto the second conveyor (18) in a direction transverse to the transporting direction of the second conveyor (18).

6. Apparatus for filling a container (11), in particular a box, with products (10), in particular packs, having a handling device (13) for supplying the container (11), in order to be filled with products (10), and having a first conveyor (12) for feeding the container (11) to the handling device (13), and having a second conveyor (18) for removing the filled containers (11), following the handling device (13), and having a third conveyor (19) for feeding the product (10) to the handling device (13), and wherein the product flow in the region of the conveyors (12, 18, 19), as a result of appropriate arrangements and orientation of the same, runs in an essentially common vertical plane or in parallel vertical planes, and wherein the apparatus is designed so that the feeding of the container (11) to the handling device (13) on the first conveyor (12) and the removal of the filled container (11), following the handling device (13), on the second conveyor (18) take place on different horizontal planes, in particular the feeding operation takes place above the removal operation, and that the feeding of the products (10) on the third conveyor (19) and the removal of the filled container (11), following the handling device (13), on the second conveyor (18) take place in the same direction, and wherein a plurality of box grippers (14, 15) for handling in each case at least one container (11) are provided in the region of the handling device (13), **characterized in that** the apparatus is designed so that the feeding of the container (11) to the handling device (13) on the first conveyor (12) and the removal of the filled container (11), following the handling device (13), on the second conveyor (18) take place in different, opposite directions, and **in that** the box grippers (14, 15) can be moved up and down in each case along an upright linear spindle (16, 17), and wherein the linear spindles (16, 17) are arranged in the same upright plane, and wherein the box grippers (14, 15) are designed to pivot the containers (11) in relation to the plane, so that the box grippers (14, 15) with the containers (11) can be moved past one another.

7. Apparatus according to Claim 6 or one of the other preceding claims, **characterized in that** the handling device (13) is mounted such that it can be displaced longitudinally in the transporting direction of the second conveyor (18), in order to render the apparatus adaptable to the handling of containers (11) of different sizes.

8. Apparatus according to Claim 6 or one of the other preceding claims, **characterized in that** it is possible to alter the longitudinal extent of the first conveyor (12) in the direction of the handling device (13), in particular by way of a telescopically retractable and/or extensible end (31) of the first conveyor (12), in order to adapt the apparatus to the handling of containers (11) of different sizes.

9. Apparatus according to Claim 6 or one of the other preceding claims, **characterized in that** the first conveyor (12) for feeding the container (11) to the handling device (13) and the second conveyor (18) for removing the filled container (11), following the handling device (13), are arranged on different horizontal planes, in particular essentially one above the other, wherein provision is preferably made for the transporting directions of the two conveyors (12, 18) to differ.

10. Apparatus according to Claim 6 or one of the other preceding claims, **characterized in that** a respective (short) transverse transporting route is arranged between the third conveyor (19) and the handling device (13), and between the handling device (13) and the second conveyor (18), the transporting direction of said transverse transporting route running in each case in a direction transverse to the transporting direction of the first conveyor (12), of the second conveyor (18) and of the third conveyor (19).

## Revendications

1. Procédé de remplissage d'un récipient (11), en particulier d'un carton, avec des produits (10), en particulier des emballages, dans lequel les produits (10) sont introduits tour à tour dans le récipient (11) et sont déposés en une formation ordonnée, et dans lequel le récipient (11) est mis à disposition au moyen d'un dispositif de manipulation (13) pour le remplissage avec des produits (10), et dans lequel les récipients (11) sont acheminés au dispositif de manipulation (13) au moyen d'un premier convoyeur (12), et dans lequel les récipients remplis (11) sont évacués au moyen d'un deuxième convoyeur (18) après le dispositif de manipulation (13), et dans lequel les produits (10) sont acheminés au dispositif de manipulation (13) au moyen d'un troisième convoyeur (19), et dans lequel le flux de produits dans la région des convoyeurs (12, 18, 19) s'étend, grâce à un agencement et une orientation correspondants de ceux-ci, dans un plan vertical sensiblement commun ou dans des plans verticaux parallèles les uns aux autres, et dans lequel l'acheminement du récipient (11) au dispositif de manipulation (13) sur le premier convoyeur (12) et l'évacuation du récipient rempli (11) après le dispositif de manipulation (13) sur le deuxième convoyeur (18) s'effectuent sur des plans horizontaux différents, en particulier l'acheminement s'effectue au-dessus de l'évacuation, et dans lequel l'acheminement des produits (10) sur le troisième convoyeur (19) et l'évacuation du récipient rempli (11) après le dispositif de manipulation (13) sur le deuxième convoyeur (18) s'effectuent dans le même sens, et dans lequel une voie de transport verticale s'étend entre le premier convoyeur (12) et le deuxième convoyeur (18), le long de laquelle les récipients (11) à remplir ou remplis sont transportés en direction du deuxième convoyeur (18), dans lequel plusieurs, de préférence deux, récipients (11) sont manipulés simultanément dans la région de la voie de transport verticale, de telle sorte que, tandis qu'un récipient (11) est introduit dans la voie de transport, un récipient (11) déjà rempli est retiré de la voie de transport, **caractérisé en ce que** l'acheminement du récipient (11) au dispositif de manipulation (13) sur le premier convoyeur (12) et l'évacuation du récipient rempli (11) après le dispositif de manipulation (13) sur le deuxième convoyeur (18) s'effectuent dans des sens différents, opposés, et **en ce que** les récipients (11) dans la région de la voie de transport verticale sont manipulés par des dispositifs de préhension de cartons (14, 15) qui sont déplacés le long de deux axes linéaires verticaux (16, 17) disposés dans un même plan vertical, les dispositifs de préhension de cartons (14, 15) étant pivotés hors du plan des axes linéaires (16, 17) sur des côtés différents, de sorte que les dispositifs de préhension de cartons (14, 15) puissent être déplacés les uns devant les autres sans collision des récipients respectifs (11).

2. Procédé selon la revendication 1, **caractérisé en ce que** le récipient (11) est acheminé de préférence de manière non remplie au dispositif de manipulation (13) et est réceptionné par celui-ci et ensuite déplacé, en particulier pivoté, dans une position relative appropriée au remplissage avec des produits (10), et **en ce qu'**ensuite le récipient (11) est rempli avec des produits (10), de préférence avec des groupes (21) de produits (10), et **en ce qu'**ensuite le récipient rempli (11) est déplacé, en particulier pivoté, dans une position relative appropriée à la fermeture du récipient (11), de préférence dans la position relative initiale lors de l'acheminement du récipient (11) au dispositif de manipulation (13), et **en ce qu'**ensuite le récipient (11) est fermé.

3. Procédé selon la revendication 2 ou l'une des autres revendications précédentes, **caractérisé en ce que** les récipients (11) sont pivotés d'approximativement 90° pour le remplissage avec des produits (10), et **en ce que** les récipients (11) sont pivotés en arrière d'approximativement 90° après le remplissage avec des produits (10).

4. Procédé selon la revendication 1 ou l'une des autres revendications précédentes, **caractérisé en ce que** les produits (10) sont acheminés individuellement et à distance les uns des autres sur le troisième convoyeur (19) et sont ensuite rassemblés en un groupe (21) et introduits dans un récipient (11), un groupe (21) de produits (10) correspondant de préférence à une couche de produits (10) dans le récipient (11), et les produits (10) étant de préférence transférés du troisième convoyeur (19) à un convoyeur de regroupement (20) sur lequel les produits (10) sont rassemblés en un groupe (21), le convoyeur de regroupement (20) s'étendant de manière orientée transversalement au troisième convoyeur (19), et le groupe (21) de produits (10) étant, transversalement au sens de transport du convoyeur de regroupement (20) et parallèlement au sens de transport du troisième convoyeur (19), poussé à partir de celui-ci et introduit dans le récipient (11).

5. Procédé selon la revendication 1 ou l'une des autres revendications précédentes, **caractérisé en ce que** le récipient rempli (11) est déposé par le dispositif de préhension de cartons (14, 15) puis est poussé sur le deuxième convoyeur (18) transversalement au sens de transport du deuxième convoyeur (18).

6. Dispositif de remplissage d'un récipient (11), en particulier d'un carton, avec des produits (10), en particulier des emballages, comprenant un dispositif de manipulation (13) pour la mise à disposition du récipient (11) pour le remplissage avec des produits (10), et comprenant un premier convoyeur (12) pour l'acheminement du récipient (11) au dispositif de manipulation (13), et comprenant un deuxième convoyeur (18) pour l'évacuation du récipient rempli (11) après le dispositif de manipulation (13), et comprenant un troisième convoyeur (19) pour l'acheminement des produits (10) au dispositif de manipulation (13), et dans lequel le flux de produits dans la région des convoyeurs (12, 18, 19) s'étend, grâce à un agencement et une orientation correspondants de ceux-ci, dans un plan vertical sensiblement commun ou dans des plans verticaux parallèles les uns aux autres, et dans lequel le dispositif est conçu de telle sorte que l'acheminement du récipient (11) au dispositif de manipulation (13) sur le premier convoyeur (12) et l'évacuation du récipient rempli (11) après le dispositif de manipulation (13) sur le deuxième convoyeur (18) s'effectuent sur des plans horizontaux différents, en particulier l'acheminement s'effectue au-dessus de l'évacuation, et que l'acheminement des produits (10) sur le troisième convoyeur (19) et l'évacuation du récipient rempli (11) après le dispositif de manipulation (13) sur le deuxième convoyeur (18) s'effectuent dans le même sens, et dans lequel plusieurs dispositifs de préhension de cartons (14, 15) pour la manipulation de respectivement au moins un récipient (11) sont prévus dans la région du dispositif de manipulation (13), **caractérisé en ce que** le dispositif est conçu de telle sorte que l'acheminement du récipient (11) au dispositif de manipulation (13) sur le premier convoyeur (12) et l'évacuation du récipient rempli (11) après le dispositif de manipulation (13) sur le deuxième convoyeur (18) s'effectuent dans des sens différents, opposés, et **en ce que** les dispositifs de préhension de cartons (14, 15) sont déplaçables vers le haut et vers le bas respectivement le long d'un axe linéaire vertical (16, 17), et les axes linéaires (16, 17) étant disposés dans un même plan vertical, et les dispositifs de préhension de cartons (14, 15) étant conçus pour pivoter les récipients (11) par rapport au plan afin que les dispositifs de préhension de cartons (14, 15) dotés des récipients (11) puissent être déplacés les uns devant les autres.

7. Dispositif selon la revendication 6 ou l'une des autres revendications précédentes, **caractérisé en ce que** le dispositif de manipulation (13) est monté de manière mobile longitudinalement dans le sens de transport du deuxième convoyeur (18), afin de rendre le dispositif adaptable à la manipulation de récipients (11) de différentes tailles.

8. Dispositif selon la revendication 6 ou l'une des autres revendications précédentes, **caractérisé en ce que** l'étendue longitudinale du premier convoyeur (12) dans la direction du dispositif de manipulation (13) est modifiable, en particulier au moyen d'une extrémité (31) du premier convoyeur (12) pouvant être rentrée ou sortie de manière télescopique, afin d'adapter le dispositif à la manipulation de récipients (11) de différentes tailles.

9. Dispositif selon la revendication 6 ou l'une des autres revendications précédentes, **caractérisé en ce que** le premier convoyeur (12) pour l'acheminement du récipient (11) au dispositif de manipulation (13) et le deuxième convoyeur (18) pour l'évacuation du récipient rempli (11) après le dispositif de manipulation (13) sont disposés sur des plans horizontaux différents, en particulier sensiblement l'un au-dessus de l'autre, les sens de transport des deux convoyeurs (12, 18) étant de préférence différents l'un de l'autre.

10. Dispositif selon la revendication 6 ou l'une des autres revendications précédentes, **caractérisé en ce qu'**une voie de transport transversale (courte) est respectivement disposée entre le troisième convoyeur (19) et le dispositif de manipulation (13) et entre le dispositif de manipulation (13) et le deuxième convoyeur (18), voie dont le sens de transport s'étend respectivement de manière orientée transversalement au sens de transport du premier convoyeur (12), du deuxième convoyeur (18) et du troisième convoyeur (19).
